# EUROPÄISCHE PATENTSCHRIFT

(11) **EP 0 872 689 B1**
(45) Veröffentlichungstag und Bekanntmachung des Hinweises auf die Patenterteilung: **27.11.2002**
(21) Anmeldenummer: 98106210.2
(22) Anmeldetag: 04.04.1998
(51) Int. Cl.: F23K 1/00, F23K 3/02, F23D 1/00

(54) **Verfahren zur Förderung und Dosierung von Trockenbraunkohlestaub (TBK-Staub) in den Feuerraum von Dampferzeugern (DE)**
Process for conveying and metering dry brown coal dust to the combustion chamber of steam boilers
Procédé de transport et de dosage du lignite pulvérisé sèche dans le foyer des générateurs de vapeur

(30) Priorität: 17.04.1997 DE 19715973
(43) Veröffentlichungstag der Anmeldung: 21.10.1998
(73) Patentinhaber: BBP Power Plants GmbH, 04435 Schkeuditz (DE)
(72) Erfinder: Kretschmer, Horst, Dr.-Ing., 09600 Weissenborn (DE); Degenkolb, Dietmar, Dipl.-Ing., 09599 Freiberg (DE); Fritz, Peter, Dr.-Ing., 76356 Weingarten (DE); Schingnitz, Manfred, Dr.-Ing., 09599 Freiberg (DE)
(74) Vertreter: Lüdtke, Frank

(56) Entgegenhaltungen:
- DE-A- 3 433 313
- DE-A- 4 003 499
- DE-A- 4 338 161
- DE-A- 19 524 711
- US-A- 4 482 275

## Beschreibung

Die Erfindung betrifft ein Verfahren zur Förderung und Dosierung von Trockenbraunkohlestaub in den Feuerraum von Dampferzeugern mittels pneumatischer Förderanlage entsprechend dem Oberbegriff des 1. Patentanspruches.

Die Erfindung ist geeignet, Trockenbraunkohlestaub in den Feuerungsraum von Dampferzeugern zu fördern und zu dosieren, wobei eine hohe Dosiergenauigkeit und ein verschleißarmer Betrieb erreicht wird.

Wegen des relativ hohen Gehalts der Rohbraunkohle an Wasser müssen bei der Verbrennung von Braunkohle besondere Maßnahmen ergriffen werden. Aus DE 42 14 496 C2 ist ein Verfahren zur Verbrennung von Rohbraunkohle bekannt, bei dem aus dem heißen Rauchgasstrom der Verbrennungsanlage ein Teilstrom rückgesaugt und einer Gebläse- bzw. Ventilatormühle zugeführt wird, in der die feuchte Rohbraunkohle gleichzeitig getrocknet und vermahlen wird.

Weiterhin ist aus DE 34 33 313 A1 bekannt, zur Wirkungsgradsteigerung von Kraftwerksblöcken, die mit sehr feuchter Braunkohle beheizt werden, der mit Kohlenstaubbrennern ausgerüsteten Feuerungsanlage eine Kohletrocknungsanlage vorzuschalten. Die vorgebrochene, getrocknete Kohle wird in einer Schlagradmühle zerkleinert und mit Hilfe eines Transportgases, vorzugsweise entstaubtem, rückgeführtem kaltem Rauchgas, auf die Mühle aufgetragen und den Kohlestaubbrennern zugeführt. Eine solche Anordnung ist auch in DE 40 03 499 C2 beschrieben, hier erfolgt jedoch die Trocknung in einem mit Dampf indirekt beheizten Wirbelschichttrockner. Als Mühle kann eine Ventilatormühle oder Schlagradmühle eingesetzt werden. Weitere Trockner, wie zur Trocknung von Braunkohle, sind in der DE-Z, Braunkohle 39 (1987) Heft 3, S. 46-56,beschrieben, wobei dem Dampf-Wirbelschichttrocknungsverfahren besondere Bedeutung zukommt. In diesem wird die Rohbraunkohle in relativ grober Körnung mit Dampf indirekt getrocknet.

Den bekannten Verfahren haften die folgenden Nachteile an:

Die Trocknung und Vermahlung von Rohbraunkohle in mit heißem Rauchgas betriebenen Ventilatormühlen führt zu einem hohen spezifischen Kraftbedarf für die Vermahlung.

Bei Vortrocknung und Zwischenschaltung einer Mühle zwischen Trockner und Feuerraum führt die Zwischenschaltung der Mühle zu einer Beschränkung der Regelfähigkeit der Verbrennungsanlage.

In der DE 195 24 711 A1 wird zur Beseitigung der angeführten Nachteile ein Verfahren zur Verbrennung von Braunkohle vorgeschlagen, bei dem die Trocknung der Rohbraunkohle nach Zerkleinerung mit einem energetisch effektiven Verfahren, wie es die Dampfwirbelschichttrocknung darstellt, erfolgt und nach zweistufigem Transportvorgang ohne eine weitere Zerkleinerung dem Dampferzeugerbrenner zugeführt wird. Die Teilchengrößenverteilung der getrockneten Braunkohle liegt in dem Bereich, daß höchstens 15 %, vorzugsweise 4 bis 8 %, als Rückstand auf einem Sieb der Maschenweite von 1 mm vorliegen. Der Feuchtegehalt der TBK liegt nach der Trocknung bei 10 bis 18 % und die TBK wird dem Brenner bei einer Transportgasbeladung von 4 bis 8 kg/kg Transportgas zugeführt.

Dem dargestellten Stand der Technik haftet der Nachteil an, daß die pneumatische Förderung im Dünnstrom erfolgt und daß damit mit geringen Transportgasbeladungen, hohen Fördergeschwindigkeiten sowie hohem Verschleiß gearbeitet wird und daß die Förderrohre große Abmessungen besitzen. Der zweistufige Transportvorgang erfordert einen großen Ausrüstungsumfang, und jedes Förderrohr benötigt ein Dosierzellenrad, das als bewegtes Element störanfällig ist.

Es ist deshalb die Aufgabe der vorliegenden Erfindung, ein Verfahren zur Förderung und Dosierung von Trockenbraunkohlestaub in den Feuerraum eines Dampferzeugers vorzuschlagen, bei dem eine höhere Dosiergenauigkeit und ein verschleißschonender Betrieb erreicht werden.

Diese Aufgabe wird durch ein Verfahren nach den kennzeichnenden Merkmalen des 1. Patentanspruches gelöst. Unteransprüche geben vorteilhafte Ausführungen der Erfindung wieder. Das erfindungsgemäße Verfahren sieht vor, daß zur Förderung und Dosierung von Trockenbraunkohlestaub nach effektiven Verfahren Rohbraunkohle zu Trockenbraunkohlestaub mit einem Wassergehalt unter 20 Masse-%, einer Teilchengrößenverteilung von kleiner 15 Masse-% Rückstand auf einem Sieb mit Maschenweite 1 mm sowie maximal 55 Masse-% Rückstand auf einem Sieb mit Maschenweite 0,09 mm aufbereitet, mittels Dichtstromfördersystem einstufig gefördert und ohne bewegte Dosierelemente dosiert aus der partiellen Wirbelschicht eines Einspeisebehälters mit einer Transportgasbeladung von mindestens 60 kg Staub/kg Transportgas bzw. mit einer Förderstromdichte zwischen 100 und 350 kg/m³ mindestens über ein, in der Regel über mehrere Förderrohre je einem Dampferzeugerbrenner zugeführt wird. Die Regelung des Staubmassenstromes und der Beladung jedes Förderrohres wird separat mit Fördergas im Förderrohr durchgeführt, der TBK-Staub wird ohne Abkühlung nach der Trocknung sowie Mahlung dem Dichtstromfördersystem zugeführt und zur Druckhaltung bzw. -regelung, zur Erzeugung der Wirbelschicht im Einspeisebehälter sowie zum Transport wird Wasserdampf oder ein heißes Inertgas, wie z. B. Rauchgas, Stickstoff, verwendet, wobei die Temperatur des Transportgases oberhalb der Trocknungsendtemperatur des TBK-Staubes eingestellt wird.

Die vorteilhafte Ausgestaltung der Lösung sieht vor, daß jedes Förderrohr in einen Parallelstrombrenner mündet und der dichte TBK-Staubstrom mit Verbrennungsluft bis zu λ = 0,8 durch intensive Vermischung und Dispergierung aufgelöst und im Feuerraum verteilt wird. Weiterhin ist es vorteilhaft, wenn mehrere Förderrohre einem Brenner zugeführt werden. Das als Transportgas verwendete Inertgas kann adiabat ohne oder durch teilweise Zwischenkühlung auf etwa 200 °C verdichtet werden.
In das Dichtstromfördersystem kann fremd aufbereiteter TBK-Staub oder abgekühlter TBK-Staub eingetragen werden. Weiterhin kann als Transportgas kaltes Inertgas eingesetzt werden.
Die Dosierung des TBK-Staubes kann in einen DE-Feuerraum mit beliebigem Druckniveau erfolgen.

In Form einer Leistungsregelung des DE kann die Zuführung der TBK-Staubmenge in Abhängigkeit vom Dampfbedarf und unabhängig von vorgeschalteten technologischen Stufen geregelt werden.
Bei einer Realisierung des Verfahrens mittels einer Vorrichtung nach den Merkmalen des Anspruchs 8 ist wesentlich, daß die pneumatische Förderanlage eine Dichtstromförder- und Dosieranlage mit folgenden Komponenten aufweist:
- mindestens eine füllstandsgesteuerte TBK-Schleuse mit Bespannungsund Entspannungsgaszuführungen für den Druckausgleich des TBK-Staubes an das Druckniveau des Einspeisebehälters und mit Max.-/Min.-Füllstandsmeß- sowie -steuereinrichtung,
- einem Dichtstromeinspeisebehälter mit einem Wirbelboden, einer mechanischen Homogenisiervorrichtung in der Wirbelschicht, einer Wiegevorrichtung zur Massenstromermittlung sowie -regelung und einer Druckmessung sowie -regelung in Abhängigkeit vom TBK-Staubstromsollwert.

Als TBK-Staubbrenner wird ein Parallelstrombrenner gemäß Figur 2 mit zentralem Staubrohr verwendet. Es wird weiterhin als TBK-Staubbrenner ein Parallelstrombrenner mit gewendeltem Staubzuführungsrohr um das zentrale Primärluftzuführungsrohr verwendet.

Die Erfindung sei an nachfolgendem Ausführungsbeispiel und drei schematischen Darstellungen näher erläutert.
Die Figuren zeigen:
- Fig. 1:: Dichtstromförder- und -dosiersystem für TBK-Staub zu einem Dampferzeuger,
- Fig. 2:: Parallelstrombrenner für TBK-Staub mit zentralem Staubrohr,
- Fig. 3:: Parallelstrombrenner für TBK-Staub mit gewendeltem Staubrohr

Die Figur 1 zeigt das Dichtstromförder- und -dosiersystem für TBK-Staub zu einem Dampferzeuger: Die thermische Leistung des Dampferzeugers soll 540 MW und die elektrische Leistung 240 MW betragen. Dazu werden 90 t/h Trockenbraunkohle mit ca. 135 °C mit einem Wassergehalt von 10 % und mit einer Teilchengrößenverteilung von 4 % Rückstand auf einem Sieb mit der Maschenweite von 1 mm sowie 50 % Rückstand auf einem Sieb mit der Maschenweite von 0,09 mm bereitgestellt. Da ein Förderdruck von 2 bar bis zum drucklosen Dampferzeuger benötigt wird, erfolgt in der Druckschleuse 2 die Druckanhebung des TBK-Staubes mittels Inertgas von ca. 160 °C auf 2 barÜ. Dabei ist die Schleuse 2 gegen die Atmosphäre und gegen den Einspeisebehälter 3 hin durch Kugelhähne abgetrennt. Es werden für die Leistung von 90 t/h zwei Druckschleusen 2 benötigt, die im Wechsel den Einspeisebehälter 3 nachfüllen. Bei Erreichen des Min.-Füllstandes im Einspeisebehälter 3 entleert bei Druckausgleich die Druckschleuse 2 in den Einspeisebehälter 3 hinein.

Im Unterteil des Einspeisebehälters 3 wird eine partielle Wirbelschicht 4 erzeugt. Der fließfähige, mit heißem Inertgas aufgelockerte TBK-Staub wird durch die massenstromäquivalente Druckdifferenz von 2 bar zwischen partieller Wirbelschicht 4 und Dampferzeuger 7 im Förderrohr 5 nach Zugabe von heißem Fördergas 6 zum Staubbrenner 8 dosiert und gefördert. Beim vorliegenden beispielhaften System werden acht Förderrohre 5 und acht Staubbrenner 8 betrieben. Das heißt, jedes Förderrohr 5 setzt 11 250 kg/h TBK-Staub durch. Jedem Förderrohr 5 werden 18 m³_{N}/h Fördergas 6 zugegeben, so daß die Fließdichte am Förderrohranfang 300 kg/m³ und am Förderrohrende 117 kg/m³ beträgt. Die Geschwindigkeit am Förderrohranfang beträgt dabei ca. 5,3 m/s und am Förderrohrende ca. 8,1 m/s, wobei das Förderrohr 5 am Anfang eine Nennweite DN 50 und im letzten Drittel eine Nennweite DN 65 besitzt.

Am Mund jedes Staubbrenners 8 erfolgt mit einem Teil der Verbrennungsluft 9 (Anteil λ = 0,8) eine intensive Mischung und Dispergierung des an sich fluiden TBK-Staubstromes. Jedem Staubbrenner 8 werden in Summe von Primärluft 14, Sekundärluft 15, Tertiärluft 17 51.000 m³_{N}/h zugeführt. Heißes Fördergas 16 wird nur im Bedarfsfall dem Brenner-Staubzuführungsrohr zugegeben, um die Geschwindigkeit des Staubstromes am Brennermund zu erhöhen.

Das vorliegende beispielhafte System der Dichtstromdosierung wird nach dem Dampfbedarf geregelt. Dem äquivalenten TBK-Staubstrom entspricht ein Förderdruck im Einspeisebehälter 3, der geregelt wird. Der Förderdruck wird kontinuierlich mit Hilfe des Soll-Ist-Vergleiches des TBK-Staubstromes 12 auf der Basis des Wiegeergebnisses der Vorrichtung 12 abgeglichen. Während der Staubbrenner nach Fig. 2 mit zentralem Staubrohr 13 in der Regel eingesetzt wird, erfolgt der Einsatz des Staubbrenners nach Fig. 3 mit gewendeltem Staubrohr 13 an den Stellen, wo in der Staubbrennerachse ein Zündbrenner und/oder eine Flammenüberwachungseinrichtung installiert werden sollen.

### Liste der Verwendeten Bezugszeichen

- 1: Trockenbraunkohlestaub / Erzeuger oder Bereitsteller
- 2: Druckschleuse
- 3: Einspeisebehälter
- 4: Partielle Wirbelschicht
- 5: TBK-Förderrohr
- 6: Fördergas
- 7: Dampferzeuger
- 8: TBK-Staubbrenner
- 9: Verbrennungsluft zum TBK-Staubbrenner
- 10: Wiegevorrichtung
- 11: Feuerraum des DE
- 12: TBK-Staub
- 13: Staubzuführungsrohr des Brenners
- 14: Primärluft
- 15: Sekundärluft
- 16: Fördergas
- 17: Tertiärluft
- 18: Entspannungsgasabführung
- 19: Bespannungsgaszuführung

## Patentansprüche

1. Verfahren zur Förderung und Dosierung von Trockenbraunkohlestaub in den Feuerraum von Dampferzeugern mittels einer pneumatischen Förderanlage mit folgenden Merkmalen:
- Vormahlung der Rohbraunkohle entsprechend den Anforderungen eines Trockners,
- Trocknung der Rohbraunkohle auf Wassergehalte unter 20 %,
- Endmahlung der Trockenbraunkohle auf eine Teilchengrößenverteilung von kleiner 15 Masse-% Rückstand auf einem Sieb mit Maschenweite 1 mm und maximal 55 Masse-% Rückstand auf einem Sieb mit Maschenweite 0,09 mm,
**dadurch gekennzeichnet, daß**
- der dosierte Transport des Trockenbraunkohlestaubes (TBK-Staub) zum Feuerraum eines Dampferzeugers mittels eines Dichtstromfördersystems bei einer Beladung des Transportgases mit TBK-Staub von mindestens 60 kg TBK-Staub/kg Transportgas bzw. mit einer Förderstromdichte zwischen 100 und 350 kg/m³ erfolgt,
- die Dosierung des TBK-Staubes aus der Wirbelschicht im unteren Bereich eines Einspeisebehälters heraus in mindestens ein Förderrohr, in der Regel in eine Vielzahl von Förderrohren, hinein, die in der Regel der Anzahl von Dampferzeuger-Brennern entspricht, vorgenommen wird und dabei die Wirbelschicht die Aufgabe hat, einen quasi-flüssigen, leicht fließfähigen und stetig förderbaren Zustand des TBK-Staubes in Form einer Trägergas-Staub-Suspension herzustellen,
- die Regelung des Staubmassenstromes und die Beladung jedes Förderrohres separat mit Fördergas im Förderrohr durchgeführt wird
- und der TBK-Staub ohne Abkühlung nach der Trocknung sowie Mahlung dem Dichtstromfördersystem zugeführt wird und zur Druckhaltung bzw. -regelung, zur Erzeugung der Wirbelschicht im Einspeisebehälter sowie zum Transport Wasserdampf oder ein heißes Inertgas, wie z. B. Rauchgas, Stickstoff u. a., verwendet wird, wobei die Temperatur des Transportgases oberhalb der Trocknungsendtemperatur des TBK-Staubes eingestellt wird.

2. Verfahren nach Anspruch 1, **dadurch gekennzeichnet, daß** jedes Förderrohr in einen separaten Parallelstrombrenner im Bereich des Dampferzeuger-Feuerraumes mündet, in dem über zum Brenner gehörende Verbrennungsluftkanäle Primärluft hoher Geschwindigkeit und verdrallte Sekundärluft bis zu einer Luftbedarfszahl von ca. λ = 0,8 zugeführt wird, die den TBK-Staubstrom durch intensive Vermischung und Dispergierung auflösen und im Feuerraum verteilen.

3. Verfahren nach den Ansprüchen 1 und 2,**dadurch gekennzeichnet, daß** mehrere Förderrohre zu einem Brenner geführt werden können.

4. Verfahren nach den Ansprüchen 1 bis 3, **dadurch gekennzeichnet, daß** das als Transportgas verwendete Inertgas adiabat, d. h. ohne Zwischenkühlung, oder mit teilweiser Zwischenkühlung auf etwa 200 °C verdichtet wird.

5. Verfahren nach den Ansprüchen 1 bis 4, **dadurch gekennzeichnet, daß** in das Dichtstromfördersystem fremd aufbereiteter TBK-Staub oder abgekühlter TBK-Staub eingetragen werden und daß als Transportgas ein kaltes Inertgas eingesetzt wird.

6. Verfahren nach den Ansprüchen 1 bis 5, **dadurch gekennzeichnet, daß** die Dosierung des TBK-Staubes in einen Dampferzeuger-Feuerraum beliebigen Druckniveaus erfolgt.

7. Verfahren nach den Ansprüchen 1 und 5,
**dadurch gekennzeichnet, daß**
in Form einer Leistungsregelung des DE die Zuführung der TBK-Staubmenge in Abhängigkeit vom Dampfbedarf und unabhängig von vorgeschalteten technologischen Stufen geregelt wird.

8. Verfahren nach Ansprüch 1, **dadurch gekennzeichnet, daß** die pneumatische Förderanlage eine Dichtstromförder- und -dosieranlage mit den folgenden Komponenten darstellt:
- mindestens eine füllstandsgesteuerte TBK-Schleuse mit Bespannungs- und Entspannungsgaszuführungen für die Druckangleichung des TBK-Staubes an das Druckniveau des Einspeisebehälters und mit Max./Min.-Füllstandsmeß- sowie -steuereinrichtungen,
- einem Dichtstromeinspeisebehälter mit einem Wirbelboden, einer mechanischen Homogenisiervorrichtung in der Wirbelschicht, einer Wiegevorrichtung zur Massenstromermittlung sowie -regelung und einer Druckmessung sowie -regelung in Abhängigkeit vom TBK-Staubstromsollwert.

9. Verfahren nach Anspruch 2, **dadurch gekennzeichnet, daß** als TBK-Staubbrenner ein Parallelstrombrenner mit zentralem Staubzuführungsrohr verwendet wird.

10. Verfahren nach Anspruch 2 **dadurch gekennzeichnet, daß** als TBK-Staubbrenner ein Parallelstrombrenner mit einem gewendelten Staubzuführungsrohr um das zentrale Primärluftzuführrohr verwendet wird.

## Claims

1. Method for the conveying and dosing of dry powdered brown coal into the combustion chamber of steam generators by means of a pneumatic conveyer system having the following features:
- preliminary grinding of the crude brown coal in accordance with the requirements of a drier,
- drying of the crude brown coal to a water content of less than 20%,
- final grinding of the dry brown coal to a particle size distribution of less than 15% residue by weight on a sieve with a mesh aperture of 1mm and a maximum of 55% residue by weight on a sieve with a mesh aperture of 0.09 mm,
**characterised in that**
- the dry powdered brown coal (DBC powder) is conveyed in a dosed manner to the combustion chamber of a steam generator by means of a dense current conveyor system with the transport gas charged with DBC powder with at least 60 kg DBC powder/kg transport gas or respectively at a conveying current density of between 100 and 350 kg/m³,
- the DBC powder is dosed from the fluidised bed in the lower region of a feed container into at least one conveying tube, generally into a plurality of conveying tubes, corresponding, generally, to the number of steam generator burners, and the job of the fluidised bed at the same time is to produce a quasi fluid, easily flowable and constantly conveyable state of the DBC powder in the form of a carrier gas-powder suspension,
- the regulating of the powder mass current and the loading of each conveying tube is executed separately with conveying gas in the conveying tube,
- and the DBC powder is supplied to the dense current conveyor system without cooling after the drying and grinding, and steam or a hot inert gas, such as, for example, flue gas, nitrogen or similar is used to maintain pressure or respectively to regulate pressure for the generation of the fluidised bed in the feed container as well as for the conveying, the temperature of the transport gas being set above the final drying temperature of the DBC powder.

2. Method according to claim 1, **characterised in that** each conveying tube opens out into a separate parallel flow burner in the region of the steam generator combustion chamber, in which parallel flow burner high speed primary air and twisted secondary air is supplied via combustion air ducts, which are associated with the burner, up to an air requirement factor of approximately λ = 0.8, which, through intensive mixing and dispersing, breaks up the DBC powder and distributes it in the combustion chamber.

3. Method according to claims 1 and 2, **characterised in that** a plurality of conveyor tubes can be conducted to one burner.

4. Method according to claims 1 to 3, **characterised in that** the inert gas used as transport gas is condensed in an adiabatic manner, i.e. with no intermediate cooling, or with partial intermediate cooling to approximately 200° C.

5. Method according to claims 1 to 4, **characterised in that** externally prepared DBC powder or cooled DBC powder is introduced into the dense current conveyor system and **in that** a cold inert gas is used as transport gas.

6. Method according to claims 1 to 5, **characterised in that** the DBC powder is dosed into a steam generator combustion chamber at an arbitrary pressure level.

7. Method according to claims 1 and 5, **characterised in that**, in the form of a regulation control of the steam generator, the quantity of DBC powder supplied is regulated in dependence on the steam requirement and not in dependence on previously connected technological steps.

8. Method according to claim 1, **characterised in that** the pneumatic conveyor system represents a dense current conveyor system or a dense current dosing system having the following components:
- at least one level-controlled DBC sluice with increasing gas inlets and reducing gas inlets to equalise the pressure of the DBC powder with the pressure level of the feed container and having min/max level measuring apparatus and min/max level control apparatus,
- a dense current feed container with a fluidised bed, a mechanical homogenizing arrangement in the fluidised bed, a rocking arrangement to determine and regulate the mass flow and pressure measuring as well as pressure regulating in dependence on the required value of the DBC powder.

9. Method according to claim 2, **characterised in that** a parallel flow burner with a central powder inlet pipe is used as the DBC powder burner.

10. Method according to claim 2, **characterised in that** a parallel flow burner with a powder inlet pipe curved around the central primary air inlet pipe is used as the DBC powder burner.

## Revendications

1. Procédé et dispositif pour le transport et le dosage de lignite sec dans la chambre de combustion de dispositifs de production de vapeur au moyen d'une installation de transport pneumatique avec les caractéristiques suivantes :
- broyage préalable du lignite brut selon les exigences d'un dispositif de séchage,
- séchage du lignite brut jusqu'à obtenir une teneur en eau inférieur à 20%,
- broyage final du lignite sec à une répartition de taille de particules inférieure à 15% en masse de résidu sur un tamis d'une largeur de maille de 1mm et au maximum 55% en masse de résidu sur un tamis d'une une largeur de maille de 0,09mm,
**caractérisé en ce que**
- le transport dosé de la poussière du lignite sec est effectué vers la chambre de combustion d'un dispositif de production de vapeur au moyen d'un système de transport à flux dense pour une charge du gaz de transport en poussière de lignite sec d'au moins 60kg de poussière de lignite sec par kg de gaz de transport respectivement avec une densité de flux de transport comprise entre 100 et 350kg/m³,
- on effectue le dosage de la poussière de lignite sec à partir d'une couche à tourbillons dans la zone inférieure d'un conteneur d'alimentation dans au moins un tube d'alimentation généralement dans une multitude de tubes de transport correspondant généralement au nombre de brûleurs et **en ce que** la couche à tourbillons a pour tâche de produire un état de poussière de lignite sec sous la forme d'une suspension de poussière dans le gaz de transport quasiment fluide facilement susceptible de s'écouler et ce de façon continue,
- le réglage du flux de masse de poussière et le chargement de chaque tube de transport sont effectués de façon séparée avec le gaz de transport dans le tube de transport
- et qu'on amène la poussière de lignite sec sans refroidissement après le séchage et le broyage vers le système de transport à flux dense et qu'on utilise de la vapeur d'eau ou un gaz inerte chaud, comme par exemple du gaz de fumée, de l'azote ou autres pour maintenir et régler la pression afin de générer la couche à tourbillons dans le conteneur d'alimentation ainsi que pour le transport, où la température du gaz de transport est réglée au dessus de la température finale de séchage de la poussière de lignite sec.

2. Procédé selon la revendication 1, **caractérisé en ce que** chaque tube de transport débouche dans la zone de la chambre de combustion chargée de la production de vapeur dans un brûleur à flux parallèle séparé, en introduisant par des canaux d'air de combustion appartenant au brûleur de l'air primaire à grande vitesse et de l'air secondaire tourbillonné jusqu'à un nombre de besoin en air d'à peu près λ=0,8, où les flux d'air dispersent le flux de poussière de lignite sec par un mélange et une dispersion intense et le répartissent dans la chambre de combustion.

3. Procédé selon les revendications 1 ou 2, **caractérisé en ce que** l'on peut conduire plusieurs tubes de transport vers le brûleur.

4. Procédé selon les revendications 1 à 3, **caractérisé en ce que** l'on comprime, à environ 200°C, le gaz inerte utilisé comme gaz de transport de manière adiapate, c'est à dire sans un refroidissement intermédiaire ou avec un refroidissement intermédiaire partiel.

5. Procédé selon les revendications 1 à 4, **caractérisé en ce que** l'on introduit de la poussière de lignite sec, traité à l'extérieure, ou de la poussière de lignite sec refroidi, dans le système de transport à flux dense et qu'on utilise comme gaz de transport le gaz inerte froid .

6. Procédé selon les revendications 1 à 5, **caractérisé en ce que** l'on effectue le dosage de la poussière de lignite sec dans une chambre de combustion à production de vapeur avec plusieurs niveaux de pression.

7. Procédé selon les revendications 1 et 5, **caractérisé en ce que** l'on règle l'alimentation de la quantité de poussière de lignite sec, sous la forme d'un réglage de puissance du dispositif de production de vapeur, en fonction du besoin en vapeur et indépendamment des étages technologiques en amont.

8. Procédé selon la revendication 1, **caractérisé en ce que** l'installation de transport pneumatique représente une installation de transport et de dosage à flux dense avec les composants suivants :
- au moins un sas commandé par le niveau de remplissage avec des alimentations de gaz sous pression et sous dépression pour adapter la pression de la poussière de lignite sec au niveau de pression du conteneur d'alimentation et avec des dispositifs de mesure et de commande du niveau max. / min.
- un conteneur d'alimentation en flux dense avec un fond à tourbillons, un dispositif de pesage pour déterminer et régler le flux de masse et un dispositif de mesure et de réglage de pression en fonction de la valeur de consigne du flux de poussière de lignite sec.

9. Procédé selon la revendication 2, **caractérisé en ce que** l'on utilisé comme brûleur de poussière de lignite sec un brûleur à flux parallèle avec un tube central d'alimentation de poussière.

10. Procédé selon la revendication 2, **caractérisé en ce que** l'on utilise comme brûleur de poussière de lignite sec un brûleur à flux parallèle avec un tube hélicoïdal d'alimentation de poussière autour du tube central d'alimentation d'air primaire.
